# FASCICULE DE BREVET EUROPEEN

(11) **EP 3 013 178 B1**
(45) Date de publication et mention de la délivrance du brevet: **13.12.2017**
(21) Numéro de dépôt: 14702202.4
(22) Date de dépôt: 15.01.2014
(51) Int. Cl.: A45D 6/04, A45D 20/52, A46B 9/02, A46B 13/02

(54) **DISPOSITIF DE COIFFURE**
FRISIERVORRICHTUNG
HAIR STYLING DEVICE

(30) Priorité: 28.06.2013 EP 13174253
(43) Date de publication de la demande: 04.05.2016
(73) Titulaire: BaByliss Faco sprl, 4020 Wandre (BE)
(72) Inventeur: SMAL, Olivier, 4623 Magnee (BE)
(74) Mandataire: Heck, Dieter
(86) Numéro de dépôt international: PCT/EP2014/050737
(87) Numéro de publication internationale: WO 2014/060611

(56) Documents cités:
- EP-A1- 2 359 710
- EP-A1- 2 386 219
- EP-A2- 2 365 764
- GB-A- 2 477 834
- US-A1- 2012 312 320

## Description

### Objet de l'invention

La présente invention divulgue un dispositif de traitement des cheveux comportant un mécanisme de mise en rotation dudit dispositif se déclenchant sur une impulsion manuelle donnée autour de l'axe de rotation de la poignée dudit dispositif sans nécessiter un contact avec les cheveux.

### Etat de la technique

Les dispositifs de coiffure faisant appel à une rotation autour d'un axe sont bien connus de l'homme de métier. Il s'agit par exemple de diverses formes de brosses à cheveux comme les brosses rotatives avec ou sans soufflerie, d'enrouleurs de bigoudis ou encore de fers à boucler.

Tous ces dispositifs sont munis d'interrupteurs permettant d'agir sur le sens et parfois la vitesse de rotation en maintenant l'interrupteur appuyé dans le sens de rotation désiré. Ces interrupteurs sont assez faciles d'utilisation pour le coiffeur qui peut se mouvoir autour de la personne à coiffer alors que pour l'utilisateur individuel qui ne dispose pas du même angle de vue sur l'appareil, son utilisation est souvent contre-intuitive, en particulier lorsque les deux mains sont occupées lors d'une opération de coiffure.

Il y avait donc un intérêt à développer un dispositif dont la mise en rotation pouvait être entraînée par une simple impulsion donnée avec le poignet sur la poignée dans le sens de rotation souhaité pour mettre le dispositif en rotation.

Le document EP 2 365 764 A1 divulgue un dispositif de coiffure pouvant être animé d'un mouvement de rotation motorisé donné par l'impulsion sur la poignée de l'appareil. Le mécanisme divulgué dans ce document utilise une traction sur les cheveux comme impulsion pour déterminer le sens de rotation. C'est la résistance offerte par la mèche de cheveux qui déclenche le mécanisme de mise en rotation du dispositif de coiffure. La détection détecte le mouvement de l'appareil le long de la mèche de cheveux comme par exemple en partant de la racine vers l'extrémité d'une mèche de cheveux et déclenche la rotation du dispositif dans le sens inverse. Ce dispositif n'est pas équipé d'un accéléromètre angulaire mais d'un détecteur de force de traction.

### Buts de l'invention

La présente invention divulgue un dispositif de coiffure pouvant être animé d'un mouvement de rotation autour de l'axe de sa poignée sur simple impulsion donnée par la main dans le sens de rotation désiré sans aucune nécessité d'appui ou de contact sur une mèche de cheveux.

### Résumé de l'invention

La présente invention divulgue un dispositif de coiffure comportant une partie rotative motorisée asservi à un accéléromètre angulaire situé dans ladite poignée, ledit accéléromètre détectant, en utilisation, les impulsions de rotation données autour de l'axe longitudinal de ladite poignée et transmettant un signal de mise en route du moteur dans le sens désiré.

L'invention comporte au moins une ou une combinaison adéquate des caractéristiques suivantes :
- l'accéléromètre est activable et désactivable par un interrupteur situé sur la poignée ;
- l'accéléromètre comporte :
   - un volant d'inertie articulé librement sur un axe de rotation;
   - un émetteur et un couple de senseurs reliés à un circuit électronique comportant un microcontrôleur détectant, en utilisation, l'angle de rotation du volant d'inertie par rapport auxdits senseurs;
ledit microcontrôleur comptant, en utilisation, les signaux entre l'émetteur et les senseurs et détectant le sens de rotation lors d'une impulsion donnée par l'utilisateur sur la poignée dans un sens de rotation désiré, et transmettant un signal de démarrage du moteur dans le sens désiré si l'angle de rotation généré par l'impulsion est supérieur à un angle préprogrammé ;
- ledit moteur est situé dans la partie rotative dudit dispositif de coiffure ;
- le dispositif de coiffure est une brosse rotative, de préférence une brosse rotative soufflante ou un enrouleur de bigoudis.

### Brève description des figures

La figure 1 représente un accéléromètre angulaire représenté en trois dimensions avec son émetteur et ses senseurs.
La figure 2 représente une vue détaillée en trois dimensions d'un accéléromètre angulaire avec son émetteur et ses senseurs.
La figure 3 représente une vue de face perpendiculaire à l'axe de rotation du volant d'inertie de l'accéléromètre. Les éventuels moyens de mise à l'équilibre sont optionnels et ne sont pas représentés dans les trois premières figures.
Les figures 4 et 5 représentent des alternatives d'accéléromètres angulaires avec un ressort de rappel à l'équilibre. La figure 4 représente un déclenchement électromagnétique sans contact et la figure 5 un déclenchement par contact purement mécanique.
La figure 6 représente un premier dispositif de coiffure selon l'invention sous forme de brosse soufflante rotative comportant un accéléromètre angulaire. La grande flèche noire représente l'impulsion que l'on peut donner à la poignée pour mettre la brosse en rotation.
La figure 7 représente un second dispositif de coiffure selon l'invention en forme d'enrouleur de bigoudis comportant un accéléromètre angulaire. La grande flèche noire représente l'impulsion que l'on peut donner à la poignée pour mettre la brosse en rotation.
La figure 8 est une représentation schématique du circuit électronique de détection d'impulsion donné sur la poignée du dispositif de coiffure.
la figure 9 est une représentation détaillée du circuit selon un mode d'exécution de l'invention comportant des LED émettant de la lumière à travers un volant d'inertie muni de trous en périphérie. Ce mécanisme de détection est monté sur le produit comme un détecteur de sens de rotation. Le microcontrôleur interne compte le nombre de trous qui passent entre l'émetteur-récepteur et détecte également le sens de rotation grâce au couple de senseurs. Si l'angle généré par le mouvement de poignet est supérieur à un angle préprogrammé, le microcontrôleur va générer un signal afin de démarrer le moteur dans le sens adéquat. Dans ce mode d'exécution,l'appareil s'arrête dès que l'utilisateur relâche le bouton.

### Références numériques des figures

1 : accéléromètre angulaire
2 : volant d'inertie
3 : moyen de rappel à l'équilibre
4 : senseurs
5 : émetteurs
6 : microcontrôleur
7 : poignée
8 : partie rotative
9 : brosse soufflante rotative
10 : enrouleur de bigoudis
11 : contacteurs magnétiques
12 : contacteurs mécaniques
13 : Interrupteur de mise en route de l'accéléromètre angulaire
14 : masse excentrée

### Description détaillée de l'invention

La présente invention divulgue un dispositif de coiffure nécessitant une mise en rotation comme par exemple une brosse soufflante rotative 9 ou un enrouleur de bigoudis 10. Un tel dispositif est toujours équipé d'un moteur généralement situé dans la poignée 7 bien qu'il puisse être avantageux, pour des questions d'encombrement de le placer dans le cylindre rotatif du dispositif de coiffure.

Pour déterminer le sens de rotation d'un tel appareil, la poignée est classiquement munie d'un interrupteur à deux sens permettant d'agir sur le sens de rotation du cylindre rotatif. Pour le coiffeur l'utilisation de ce type d'interrupteur est aisée car il a un regard global sur la coiffure à réaliser. Il en va autrement de l'utilisateur individuel qui est généralement placé devant un miroir et qui ne voit pas toujours l'interrupteur en question et qui lorsqu'il le voit, le voit à l'envers.

La présente invention remédie à cette situation en remplaçant l'interrupteur à deux sens par un interrupteur simple de type « on/off » 13 pour activer ou désactiver un accéléromètre angulaire 1 permettant par une simple impulsion du poignet dans le sens de rotation désiré de déclencher le moteur dans le sens de rotation voulu par l'utilisateur. Pour ce faire, l'utilisateur n'a pas besoin de regarder la poignée 7 mais donne simplement, et de manière intuitive, une impulsion dans le sens désiré. Pour désactiver la rotation du cylindre, l'utilisateur actionne à nouveau l'interrupteur.

Une alternative à ce fonctionnement est le maintien de l'interrupteur, par exemple un bouton poussoir, pendant la rotation du cylindre. Lorsqu'on relâche l'interrupteur, le moteur s'arrête de tourner et l'accéléromètre angulaire 1 est désactivé.

Les accéléromètres angulaires ou gyromètres sont bien connus de l'homme de métier et fonctionnent généralement sur un principe d'inertie seulement ou avec une force de rappel vers l'équilibre. Les figures 1 à 5 représentent divers accéléromètres tous basés sur le même principe. Comme l'axe de la poignée 7 du dispositif de coiffure comporte généralement une composante parallèle au sol, un élément accentuant l'effet de la gravité sur le volant d'inertie 2 comme une masse excentrée 14 sur le volant d'inertie 2 peut être bénéfique.

Le système de détection du sens de l'impulsion donné à la poignée 7 comporte en plus de l'accéléromètre un microcontrôleur mesurant le sens et l'amplitude de la rotation du volant d'inertie 2 par l'intermédiaire d'un ou plusieurs émetteurs 5 et de senseurs 4. Le circuit électronique supportant ce système de détection est représenté aux figures 8 et 9.

## Revendications

1. Dispositif de coiffure comportant une partie rotative (8) motorisée asservi à un accéléromètre angulaire (1) situé dans ladite poignée (7), ledit accéléromètre (1) détectant, en utilisation, les impulsions de rotation données autour de l'axe longitudinal de ladite poignée (7) et transmettant un signal de mise en route du moteur dans le sens désiré.

2. Dispositif de coiffure selon la revendication 1 dans lequel ledit accéléromètre est activable et désactivable par un interrupteur (13) situé sur la poignée (7).

3. Dispositif de coiffure selon les revendications 1 ou 2 **caractérisé en ce que** ledit accéléromètre (1) comporte :
- un volant d'inertie (2) articulé librement sur un axe de rotation;
- un émetteur (5) et un couple de senseurs (4) reliés à un circuit électronique comportant un microcontrôleur détectant, en utilisation, l'angle de rotation du volant d'inertie par rapport auxdits senseurs (4);
ledit microcontrôleur comptant, en utilisation, les signaux entre l'émetteur (5) et les senseurs (4) et détectant le sens de rotation lors d'une impulsion donnée par l'utilisateur sur la poignée (7) dans un sens de rotation désiré, et transmettant un signal de démarrage du moteur dans le sens désiré si l'angle de rotation généré par l'impulsion est supérieur à un angle préprogrammé.

4. Dispositif de coiffure selon l'une quelconque des revendications précédentes, **caractérisé en ce que** ledit moteur est situé dans la partie rotative dudit dispositif de coiffure.

5. Dispositif de coiffure selon l'une quelconque des revendications précédentes, **caractérisé en ce que** ledit dispositif de coiffure est une brosse rotative, de préférence une brosse rotative soufflante ou un enrouleur de bigoudis.

## Patentansprüche

1. Frisiervorrichtung, aufweisend einen motorisierten Rotationsteil (8), die von einem Winkelbeschleunigungsmesser (1) gesteuert wird, der sich im Griff (7) befindet, wobei der Beschleunigungsmesser (1) im Betrieb die um die Längsachse des Griffs (7) gegebenen Rotationsimpulse ermittelt und ein Inbetriebnahmesignal des Motors in die gewünschte Richtung überträgt.

2. Frisiervorrichtung nach Anspruch 1, wobei der Beschleunigungsmesser mit einem Schalter (13) auf dem Griff (7) aktivierbar und deaktivierbar ist.

3. Frisiervorrichtung nach den Ansprüchen 1 oder 2, **dadurch gekennzeichnet, dass** der Beschleunigungsmesser (1) aufweist:
- ein auf einer Rotationsachse frei angelenktes Schwungrad (2),
- einen Sender (5) und ein Sensorenpaar (4), die mit einem elektronischen Kreis verbunden sind, der einen Microcontroller aufweist, der im Betrieb den Rotationswinkel des Schwungrads in Bezug zu den Sensoren (4) ermittelt,
wobei der Microcontroller im Betrieb die Signale zwischen dem Sender (5) und den Sensoren (4) zählt und bei einem von dem Benutzer auf dem Griff (7) in eine gewünschte Rotationsrichtung gegebenen Impuls die Rotationsrichtung ermittelt und ein Startsignal des Motors in die gewünschte Richtung übermittelt, wenn der vom Impuls erzeugte Rotationswinkel größer als ein vorprogrammierter Winkel ist.

4. Frisiervorrichtung nach einem der vorangehenden Ansprüche, **dadurch gekennzeichnet, dass** sich der Motor im Rotationsteil der Frisiervorrichtung befindet.

5. Frisiervorrichtung nach einem der vorangehenden Ansprüche, **dadurch gekennzeichnet, dass** die Frisiervorrichtung eine rotierende Bürste, vorzugsweise eine rotierende Luftbürste oder eine Aufrollvorrichtung für Lockenwickler ist.

## Claims

1. A hair styling device including a motor-driven rotary part (8) controlled by an angular accelerometer (1) arranged in said handle (7), said accelerometer (1) detecting, during use, the rotary pulses given around the longitudinal axis of said handle (7) and transmitting a signal for starting up the motor in the desired direction.

2. The hair styling device according to claim 1, wherein said accelerometer can be activated and deactivated by a switch (13) situated on the handle (7).

3. The hair styling device according to claims 1 or 2, **characterized in that** said accelerometer (1) includes:
- a flywheel (2) freely articulated on a rotation axis;
- a transmitter (5) and a pair of sensors (4) connected to an electronic circuit including a microcontroller detecting, during use, the rotation angle of the flywheel relative to said sensors (4);
said microcontroller counting, during use, the signals between the transmitter (5) and the sensors (4) and detecting the direction of rotation during a pulse given by the user on the handle (7) in the desired direction of rotation, and sending a signal for starting up the motor in the desired direction if the rotation angle generated by the pulse exceeds a preprogrammed angle.

4. The hair styling device according to any one of the preceding claims, **characterized in that** said motor is situated in the rotary part of said hair styling device.

5. The hair styling device according to any one of the preceding claims, **characterized in that** said hair styling device is a rotary brush, preferably a rotary blower brush or a roller winder.
